# EUROPÄISCHE PATENTSCHRIFT

(11) **EP 0 600 335 B1**
(45) Veröffentlichungstag und Bekanntmachung des Hinweises auf die Patenterteilung: **16.10.1996**
(21) Anmeldenummer: 93118739.7
(22) Anmeldetag: 22.11.1993
(51) Int. Cl.: B41F 33/00

(54) **Verfahren zur zonalen Steuerung/Regelung der Farbführung in einer Druckmaschine**
Method for zonal open/closed loop control of ink supply in a printing machine
Méthode pour zonalement commander/régler l'encrage dans une machine d'impression

(30) Priorität: 28.11.1992 DE 4240077
(43) Veröffentlichungstag der Anmeldung: 08.06.1994
(73) Patentinhaber: Heidelberger Druckmaschinen Aktiengesellschaft, D-69115 Heidelberg (DE)
(72) Erfinder: Pfeiffer, Nikolaus, D-69115 Heidelberg (DE); Schneider, Manfred, D-74906 Bad Rappenau (DE)
(74) Vertreter: Stoltenberg, Heinz-Herbert Baldo

(56) Entgegenhaltungen:
- EP-A- 0 228 347
- EP-A- 0 324 718
- EP-A- 0 337 148
- EP-A- 0 394 681
- DEUTSCHER DRUCKER Bd. 27, Nr. 13 , 11. April 1991 , OSTFILDERN DE Seiten W55 - W59 XP000201570 K. SCHLÄPFER 'Die Definition von Farben und Farbräumen in der digitalen Bildverarbeitung der Druckvorstufe'

## Beschreibung

Die Erfindung betrifft ein Verfahren und eine Vorrichtung zur zonalen Steuerung der Farbführung in einer Druckmaschine mit mehreren Druckwerken gemäß dem Oberbegriff des Anspruchs 1.

Die Steuerung der Farbführung im laufenden Druckprozeß stellt die wichtigste Möglichkeit dar, die Farbgebung und damit den Bildeindruck zu beeinflussen. Ziel der Farbführungssteuerung ist es, eine möglichst gute farbliche übereinstimmung zwischen einem o.k.-Bogen und einem im Fortdruck erstellten Druckprodukt zu erreichen.

Als wesentliche Verbesserung ist in diesem Zusammenhang die Steuerung der Farbführung nach farbmetrischen Größen zu werten, da eine Regelung im Sinne eines Abgleiches von Soll- und Ist-Farborten in guter Näherung an das Farbempfinden des menschlichen Auges angepaßt ist.

Spektrale Messungen der Emissionen von Farbmeßfeldern, die mathematische Umsetzung dieser Meßwerte in farbmetrische Größen und weiterführend in Steuerdaten zur Verstellung der Farbführungsorgane einer Druckmaschine sind bereits bekannt geworden. In der EP-PS 02 28 347 ist neben einer entsprechend ausgerüsteten Druckmaschine und einer Meßvorrichtung für eine solche Druckmaschine auch ein Verfahren zur Farbführungssteuerung der Druckmaschine angegeben. Für den Farbabgleich zwischen o.k.-Bogen und im Druck/Fortdruck erstelltem Bogen werden die spektralen Remissionen bestimmter Meßfelder ausgemessen. Aus den Meßwerten werden die entsprechenden Farb-Koordinaten errechnet. Durch Vergleich des Ist-Farbortes mit dem entsprechenden Soll-Farbort wird ein eventuell vorhandener Farbabstand ermittelt. Der Farbabstand wird in Änderungen der Schichtdicken in den einzelnen Druckfarben umgerechnet. Die errechneten Änderungen in den Schichtdicken der einzelnen Druckfarben werden an die Farbführungsorgane der Druckmaschine weitergeleitet, so daß der Farbabstand zwischen Ist-Farbort und Soll-Farbort minimal wird.

Obwohl die farbmetrische Steuerung optimal an das Farbempfinden des menschlichen Auges angeglichen ist, ist die Güte der Farbführung gewissen Einschränkungen unterworfen. Diese Einschränkungen hängen mit der technischen Realisierung eines Regelprozesses zusammen:
Ein Abgleich zwischen Ist-Farbort und Soll-Farbort findet vorzugsweise nur statt, wenn der Ist-Farbort außerhalb eines vorgegebenen Toleranzbereiches um den Soll-Farbort liegt. Hierdurch wird einerseits ein ständiges, Instabilitäten hervorrufendes Regeln vermieden. Andererseits wird der Tatsache Rechnung getragen, daß jeder Meß- und Steuerprozeß nur innerhalb gewisser Fehlergrenzen sinnvoll durchgeführt werden kann.

Die Farbtoleranz um den Soll-Farbort wird bei der Farbführungsregelung in einer Druckmaschine so gewählt, daß der Soll-Farbort in der Mitte des Toleranzraumes liegt und das Auge üblicherweise innerhalb der Farbtoleranz keine störenden Farbveränderungen im Druckbild wahrnimmt. Es kann also durchaus sein, daß bei einem leicht rotstichigen Soll-Farbort ein Ist-Farbort mit einem größeren Rotstich als akzeptabel empfunden wird. Hat der Ist-Farbort jedoch bei gleich großem Farbabstand einen leichten Grünstich, so kann das Bild nicht akzeptiert werden. Durch die heutige Festlegung des Toleranzbereiches wird nun aber entweder ein Farbstich ins Grüne, Blaue und Gelbe zugelassen oder die Farbtoleranz muß unnötig klein gewählt werden. So kann dann der Fall eintreten, daß beispielsweise die Grünstichigkeit das visuelle Empfinden stört, d. h. im Extremfall wird Makulatur gedruckt, obwohl der Ist-Farbort innerhalb der Farbtoleranz um den Soll-Farbort liegt.

Der vorliegenden Erfindung liegt die Aufgabe zugrunde, ein Verfahren anzugeben, das eine nicht tolerierbare Farbstichigkeit im Druckbild ausschließt.

Die Aufgabe wird durch ein Verfahren nach den Merkmalen des Anspruchs 1 gelöst.

Der pro Farbzone ausgewählte Meßbereich kann entweder im Sujet des Druckproduktes liegen oder aber in einem Druckkontrollstreifen. Der ausgewählte Bereich liegt in der Nähe der Unbuntachse (L,0,0). Bei dem ausgewählten Bereich handelt es sich also um ein Graufeld, in dem alle druckrelevanten Farben vertreten sind. Der zulässige Bereich "kein Farbumschlag" genügt der Bedingung h₀±α, wobei h₀ den Bunttonwinkel h eines Soll-Farbortes Eₛₒₗₗ und α die maximal zulässige Änderung des Bunttonwinkels h kennzeichnet. Solange ein Ist-Farbort sich innerhalb dieses vorgegebenen Winkelbereiches befindet, besteht keinerlei Gefahr, daß im Druckbild ein Farbumschlag auftritt.

Die Wahl eines zulässigen Bereiches in Form eines Winkelsektors läßt sich mathematisch für anschließende farbmetrische Berechnungen nur schwer umsetzen. Daher wird innerhalb des zulässigen Bereiches "kein Farbumschlag" eine Farbtoleranz E'ₜₒₗ um den Soll-Farbort Eₛₒₗₗ vorgegeben. Bei dieser Farbtoleranz E'ₜₒₗ handelt es sich um einen Toleranzraum, der beispielsweise die Form einer Kugel eines Ellipsoiden oder eines Quaders annehmen kann. Weitere geometrische Räume sind denkbar. Diese neue Farbtoleranz Eₜₒₗ' erfüllt folgende Bedingungen:
- alle Punkte der Farbtoleranz Eₜₒₗ'liegen innerhalb einer vorgegebenen Farbtoleranz Eₜₒₗ um den Soll-Farbort Eₛₒₗₗ,
- innerhalb der Farbtoleranz Eₜₒₗ' erfolgt kein Farbumschlag,
- die Farbtoleranz Eₜₒₗ' wird bei gegebener Toleranzraumform maximal.

Weitere vorteilhafte Ausgestaltungen des erfindungsgemäßen Verfahrens berücksichtigen unterschiedliche Verfahrensschritte, je nach Buntheit c₀ des Soll-Farbortes Eₛₒₗₗ.

Ist die Buntheit c₀ des Soll-Farbortes Eₛₒₗₗ groß, d. h, die vorgegebene Farbtoleranz Eₜₒₗ liegt stets innerhalb des zulässigen Bereiches h₀±α, so besteht nicht die Gefahr eines Farbumschlages und jeder Ist-Farbort Eᵢₛₜ, der innerhalb der Farbtoleranz Eₜₒₗ um den Soll-Farbort Eₛₒₗₗ liegt, wird von der Steuerung als gut-Farbort behandelt.

Sobald die Buntheit c₀ des Soll-Farbortes Eₛₒₗₗ der Bedingung cₘᵢₙ ≦ c₀ < cₘₐₓ genügt, besteht die Gefahr eines Farb-Umschlages bei der Akzeptanz gewisser Ist-Farborte Eᵢₛₜ, da diese zwar noch innerhalb der Farbtoleranz Eₜₒₗ, aber nicht mehr innerhalb des zulässigen Bereiches liegen. Die Buntheit cₘᵢₙ charakterisiert in diesem Fall die Genauigkeitsgrenze, mit der irgendwelche Messungen oder Einstellvorgänge an den Farbführungsorganen der Druckmaschine durchgeführt werden können. Um auch in diesem Fall noch sicherzustellen, daß kein Farbumschlag auftritt, wird der Soll-Farbort Eₛₒₗₗ durch einen Ersatz-Soll-Farbort E'ₛₒₗₗ ersetzt, der eine maximal große Farbtoleranz E'ₜₒₗ ermöglicht. Dieser Ersatz-Sollfarbort E'ₜₒₗ liegt zwar noch auf der Verbindungsgeraden zwischen Unbuntpunkt und Soll-Farbort Eₛₒₗₗ, rückt aber weiter vom Unbuntpunkt weg; die Farbtoleranz Eₜₒₗ' ist hierbei kleiner als die Farbtoleranz Eₜₒₗ aber größer als bei einer Farbtoleranz um Eₛₒₗₗ ohne Farbumschlag.

Ein dritter Fall tritt auf, wenn die Buntheit c₀ des Soll-Farbortes Eₛₒₗₗ kleiner als die minimal mögliche Buntheit cₘᵢₙ ist. Wie bereits zuvor erwähnt, kennzeichnet diese minimale Buntheit cₘᵢₙ die untere Grenze für die Meßgenauigkeit bei der Bestimmung der Farborte bzw. für die Einstellgenauigkeit der Farbdosierelemente in den einzelnen Druckwerken. Hier macht es wenig Sinn, an die tolerierbaren Ist-Farborte die Bedingung zu stellen, daß sie innerhalb des zulässigen Bereiches liegen müssen, da ein Farbumschlag nicht mehr innerhalb der Toleranzen verhindert werden kann, weil z. B. Maschinenschwankungen zu groß sind. Außerdem dürfen kleine Schwankungen des Sollwertes nicht zu großen Schwankungen des Ersatz-Soll-Farbortes führen.

Die Farbtoleranz errechnet sich in diesem Fall zu${\text{E}}_{\text{tol}} {\text{' = (E}}_{\text{tol}} {\text{+ c}}_{\text{0}} \text{) * (sinα/(1 + sinα))}$

Die Erfindung wird anhand der nachfolgenden Zeichnungen näher erläutert. Es zeigt:
- Fig. 1: ein Blockschaltbild einer Ausführungsform einer Vorrichtung zur Durchführung des Verfahrens,
- Fig. 2: eine Darstellung des zulässigen Bereiches im Farbraum und
- Fig. 3: eine Darstellung des erfindungsgemäßen Verfahrens im Farbraum.

Fig. 1 zeigt ein Blockschaltbild einer Ausführungsform der Vorrichtung mit der das Verfahren durchgeführt werden kann. Das in einer Druckmaschine 1 erstellte Druckprodukt 2 wird von einem fotoelektrischen Detektor 5 an gewissen Bildstellen 4a, 4b abgetastet. Entweder liegen diese Bildstellen 4a, 4b im Druckkontrollstreifen 3, oder aber es sind bildrelevante Stellen. Die Positionierung des Detektors 5 erfolgt über eine Rechen-/Regeleinrichtung 6 nach Eingabedaten, die von dem Eingabe-/Ausgabegerät 7 geliefert werden. Je nach Vorgabe des Eingabe-/Ausgabegerätes 7 positioniert die Rechen-/Regeleinrichtung 6 den Detektor 5 an den ausgewählten Meßstellen 4a, 4b des in der Druckmaschine 1 erstellten Druckproduktes. Die Auswahl der Meßstellen 4a, 4b erfolgt entweder manuell durch das Bedienpersonal oder aber automatisch unter Berücksichtigung vorgegebener Daten. Insbesondere werden von der Rechen-/Regeleinrichtung 6 die Meßstellen 4a, 4b üblicherweise pro Farbzone so ausgewählt, daß ihre Farborte im Farbraum in der Nähe der Unbuntachse liegen, da hier Farbschwankungen meist als besonders störend empfunden werden. In der Rechen-/Regeleinrichtung 6 wird ein Ist-Farbort Eᵢₛₜ des jeweiligen Meßfeldes 4a, 4b bestimmt und mit einem vorgegebenen Sollwert Eₛₒₗₗ verglichen. Erfindungsgemäß wird je nach Lage des Soll-Farbortes Eₛₒₗₗ im Farbraum sowohl der Soll-Farbort Eₛₒₗₗ verschoben als auch eine vorgegebene Toleranz Eₜₒₗ neu festgelegt.

Die Beeinflussung der Farbgebung in den Meßfeldern 4a, 4b des Druckproduktes 2 erfolgt über entsprechende Schichtdickenänderungen in den einzelnen Druckwerken, d. h., die Farbführungsorgane 9 der Druckmaschine 1 werden so justiert, daß ein gemessener Ist-Farbort Eᵢₛₜ mit einem vorgegebenen Soll-Farbort Eₛₒₗₗ der entsprechenden Meßstelle 4a, 4b übereinstimmt. Ein entsprechendes Verfahren wird in der EP 03 24 718 A1 hinreichend beschrieben.

Die Berechnung der Soll-Stellungen der Farbführungsorgane 9 der Druckmaschine 1 wird in der Farbsteuerungseinheit 8 durchgeführt. Die jeweilige Ist-Stellung der Farbführungsorgane 9 in den Druckwerken der Druckmaschine 1 wird über Potentiometer-Rückmeldung an die Farbsteuerungseinheit 8 geleitet.

Prinzipiell kann das erfindungsgemäße Verfahren "in-line" oder "off-line" zur Anwendung kommen. Der prinzipielle Aufbau einer Einrichtung, mit der eine "in-line" Messung, d. h. eine direkte Meßwerterfassung in ausgewählten Meßstellen 4a, 4b des Druckproduktes 2 in der Druckmaschine 1 erfolgen kann, wird beispielsweise in der DE 24 16 009 A1 beschrieben.

Das erfindungsgemäße Verfahren ist so ausgelegt, daß ein Farbumschlag innerhalb der Farbtoleranz Eₜₒₗ um den Soll-Farbort Eₛₒₗₗ ausgeschlossen wird.

In Fig. 2 ist der zulässige Bereich, innerhalb dessen ein akzeptabler Ist-Farbort Eᵢₛₜ liegen kann, ohne daß das menschliche Auge einen störenden Farbumschlag wahrnimmt, in der ab-Ebene eines Farbraumes Lab dargestellt. Analoge Betrachtungen ergeben sich für einen Luv-Raum.

Ein Farbort, hier der Soll-Farbort Eₛₒₗₗ, wird in dem Farbraum durch die Koordinaten L₀, C₀ und h₀ beschrieben. C₀ kennzeichnet anschaulich die Buntheit und h₀ den Bunttonwinkel des Soll-Farbortes Eₛₒₗₗ. Die Helligkeit L₀ des Soll-Farbortes Eₛₒₗₗ spielt im Falle des erfindungsgemäßen Verfahrens keine Rolle.

Der sogenannte zulässige Bereich um den Soll-Farbort Eₛₒₗₗ liegt innerhalb eines Winkelbereiches h₀ ± α, d. h., liegt ein Ist-Farbort Eᵢₛₜ innerhalb dieses zulässigen Bereiches, so nimmt das Auge keinen störenden Farbumschlag wahr. Im gezeigten Fall beträgt der Winkel α, der die maximal zulässige Veränderung des Bunttonwinkels h₀ wiedergibt, 45°. Nur innerhalb dieses Winkelbereichs werden also noch für das menschliche Auge akzeptable Druckergebnisse erzielt.

Fig. 3 zeigt vorteilhafte Ausführungsformen des erfindungsgemäßen Verfahrens. Wie in Fig. 2 ist die Lage der jeweiligen Soll-Farborte Eₛₒₗₗ mit den Koordinaten L₀, C₀, h₀ in der ab- bzw. der uv-Ebene des entsprechenden Farbraumes dargestellt. Als zulässiger Winkelbereich wurde der Quadrant I der ab- bzw. uv-Ebene gewählt. Im vorliegenden Fall entspricht h₀ dem Winkel α = 45° aus Fig. 2. Es sei noch einmal erwähnt, daß der zulässige Bereich den Winkelbereich um den Soll-Farbort Eₛₒₗₗ kennzeichnet, in dem kein das menschliche Farbempfinden störender Farbumschlag auftritt.

Je nach Lage des Soll-Farbortes Eₛₒₗₗ, charakterisiert durch die sich ändernde Buntheit C₀₁, C₀₂ bzw. C₀₃, sind drei Fälle zu unterscheiden. Im ersten Fall ist die Buntheit C₀₁ eines Soll-Farbortes Eₛₒₗₗ₁ größer oder gleich einer maximalen Buntheit Cₘₐₓ mit ${\text{C}}_{\text{max}} {\text{= 1 / sinα * E}}_{\text{tol}}$. Solange diese Bedingung erfüllt ist, kann ein Ist-Farbort Eᵢₛₜ an jeder beliebigen Stelle dieses Toleranzbereiches Eₜₒₗ liegen, ohne daß ein Farbumschlag im Druckbild auftreten würde. Ist α = 45°, so bedeutet dies, daß die Buntheit c₀₁ mindestens den 1,4fachen Wert von der Farbtoleranz Eₜₒₗ haben muß.

Ein sich negativ bemerkbar machender Farbumschlag kann auftreten, sobald die Buntheit c₀₂ des Soll-Farbortes Eₛₒₗₗ₂ kleiner als die maximal zulässige Buntheit cₘₐₓ wird. Für diesen zweiten Fall wird zusätzlich gefordert, daß die Buntheit c₀₂ größer oder gleich der minimalen Buntheit Cₘᵢₙ ist, d. h., zusammengefaßt erfüllt die Buntheit C₀₂ des Soll-Farbortes Eₛₒₗₗ₂ die Bedingung:${\text{C}}_{\text{min}} {\text{≦ C}}_{\text{02}} {\text{< C}}_{\text{max}} \text{.}$

Würde die Farbregelung/Farbsteuerung nunmehr alle Ist-Farborte Eᵢₛₜ akzeptieren, die innerhalb der Farbtoleranz Eₜₒₗ um den Soll-Farbort Eₛₒₗₗ₂ mit der Buntheit C₀₂ liegen, so würden dennoch im schraffiert gezeichneten Bereich 10 nicht akzeptable Druckergebnisse erzielt werden, da hier der zulässige Bereich, in dem kein Farbumschlag auftritt, verlassen wird. In diesem Fall sieht das erfindungsgemäße Verfahren folgendes vor: In den innerhalb des zulässigen Bereiches verbleibenden Kreisausschnitt der Farbtoleranz Eₜₒₗ wird ein Toleranzkreis 11 mit einem Radius E'ₜₒₗ₂ gelegt, der an keiner Stelle den zulässigen Bereich verläßt. Der Mittelpunkt dieses Toleranzkreises 11 wird zum Ersatz-Soll-Farbort E'ₛₒₗₗ₂ mit der Buntheit C'₀₂. Der neue Ersatz-Soll-Farbort E'ₛₒₗₗ₂ hat die Koordinaten:${\text{(L}}_{\text{02}} {\text{, (E}}_{\text{Tol}} {\text{+ C}}_{\text{02}} {\text{) / (1 + sinα), h}}_{\text{02}} \text{).}$

Die errechnete Farbtoleranz E'ₜₒₗ₂ läßt sich mathematisch folgendermaßen ausdrücken:${\text{E'}}_{\text{tol2}} {\text{= (E}}_{\text{tol}} {\text{+ C}}_{\text{02}} \text{) * (sinα / (1 + sinα))}$

Aus der Fig. 3 ist weiterhin die Vorgehensweise ersichtlich, die zur Anwendung kommt, wenn die Buntheit C₀₃ eines Farb-Soll-Ortes Eₛₒₗₗ₃ kleiner als die minimale Buntheit Cₘᵢₙ ist. Wie bereits an vorhergehender Stelle beschrieben, kennzeichnet Cₘᵢₙ die minimale Buntheit. Die minimale Buntheit Cₘᵢₙ liegt im Bereich der Meßgenauigkeit des Detektors 5 bzw. der Eingabegenauigkeit der Stellgrößen für die Farbführungsorgane 9 der Druckmaschine 1. Würde auch jetzt, wie im vorhergehenden Fall, nur eine Farbtoleranz E'ₜₒₗ zugelassen werden, die innerhalb des zulässigen Bereiches liegt, so würde eine Regelung stattfinden, obwohl die Regelgenauigkeit dies nicht zuläßt. Andererseits würde natürlich eine Farbtoleranz Eₜₒₗ um den Soll-Farbort Eₛₒₗₗ₃ mit der Buntheit C₀₃ im quergestreiften Bereich 12 eindeutig zu einem Farbumschlag im Druckbild führen.

Ist die Buntheit C₀₃ des Soll-Farbortes Eₛₒₗₗ₃ kleiner als die minimale Buntheit Cₘᵢₙ, so wird folgende Vorgehensweise vorgeschlagen:

Die Rechentoleranz E'ₜₒₗ₃ wird so groß gewählt wie bei einem Soll-Farbort Eₛₒₗₗ, bei dem die Buntheit gleich der minimalen Buntheit Cₘᵢₙ ist. Der Ersatz-Soll-Farbort E'ₛₒₗₗ₃ hat die Koordinaten${\text{(L}}_{\text{03}} {\text{, C'}}_{\text{grenz}} {\text{* C}}_{\text{03}} {\text{/ C}}_{\text{min}} {\text{, h}}_{\text{03}} \text{).}$

Hierbei kennzeichnet die Buntheit c'_{grenz} die korrigierte Buntheit eines Soll-Farbortes Eₛₒₗₗ bei dem die Buntheit c₀ gleich der minimalen Buntheit cₘᵢₙ ist.

Die Farbtoleranz E'ₜₒₗ₃ des Ersatz-Soll-Farbortes E'ₛₒₗₗ₃ mit der Buntheit C'₀₃ läßt sich durch folgende Formel ausdrücken:${\text{E'}}_{\text{tol3}} {\text{= (E}}_{\text{tol}} {\text{+ C}}_{\text{min}} \text{) * (sinα / (1 + sinα))}$

Aus der vorhergehenden Beschreibung läßt sich ablesen, daß sich das Problem eines Farbumschlages nur dann zeigt, wenn ein Soll-Farbort Eₛₒₗₗ innerhalb eines gewissen Raumbereichs um die Unbuntachse liegt, d. h., daß Meßstellen, die zur Erkennung eines störenden Farbumschlages herangezogen werden, in der Nähe der Unbuntachse liegen müssen.

### Bezugszeichenliste

- 1: Druckmaschine
- 2: Druckprodukt
- 3: Druckkontrollstreifen
- 4a,b: Meßstelle
- 5: fotoelektrischer Detektor
- 6: Rechen-/Regeleinrichtung
- 7: Ein-/Ausgabegerät
- 8: Farbsteuerungseinheit
- 9: Farbführungsorgane
- 10: Bereich
- 11: Toleranzkreis
- 12: Bereich

## Patentansprüche

1. Verfahren zur Steuerung/Regelung der Farbführung in einer Druckmaschine mit mehreren Druckwerken,
- bei dem die Farbführung mittels Farbführungsorganen in Farbzonen einstellbar ist,
indem ein in der Druckmaschine erstelltes Druckbild an mindestens einer pro Farbzone ausgewählten Meßstelle photoelektrisch ausgemessen wird,
wobei aus den Meßwerten der Ist-Farbort ermittelt wird und mit einem Soll-Farbort eines vorgegebenen Farbraumes verglichen wird,
und wobei im Falle eines Farbabstandes zwischen Ist- und Soll-Farbort Steuerdaten für die Farbführungsorgane derart berechnet und an die einzelnen Druckwerke geleitet werden, daß der Farbabstand zwischen Ist-Farbort und Soll-Farbort minimal wird,
**dadurch gekennzeichnet**,
a) daß eine Meßstelle ausgewählt wird, deren Soll-Farbort (Eₛₒₗₗ₂, Eₛₒₗₗ₃) mit einer Buntheit (c₀₂, c₀₃), einem Bunttonwinkel (h₀₂, h₀₃) und einer Helligkeit (L₀₂, L₀₃) in der Nähe der Unbuntachse (L ,0, 0) des Farbraumes liegt,
b) daß dem Soll-Farbort (Eₛₒₗₗ₂, Eₛₒₗₗ₃) eine vorgegebene Toleranz (Eₜₒₗ) zugeordnet wird,
c) daß für den Fall, daß die Buntheit (c₀₂) des Soll-Farbortes (Eₛₒₗₗ₂) größer oder gleich einer vorgegebenen minimalen Buntheit (cₘᵢₙ) und kleiner einer vorgegebenen maximalen Buntheit (Cₘₐₓ) ist,
- ein neuer Soll-Farbort (E'ₛₒₗₗ₂) bestimmt wird, indem die Buntheit (c₀₂) des Soll-Farbortes (Eₛₒₗₗ₂) auf einen Wert (c'₀₂) derart vergrößert und die vorgegebene Toleranz (Eₜₒₗ) auf eine korrigierte Toleranz (E'ₜₒₗ₂) derart verkleinert wird, daß kein Farbumschlag auftritt und die korrigierte Toleranz (E'ₜₒₗ₂) maximal wird und innerhalb der vorgegebenen Toleranz (Eₜₒₗ) liegt,
d) daß für den Fall, daß die Buntheit (C₀₃) des Soll-Farbortes (Eₛₒₗₗ₃) kleiner als die minimale Buntheit (Cₘᵢₙ) ist,
- ein neuer Soll-Farbort (E'ₛₒₗₗ₃) bestimmt wird, indem die Buntheit (c₀₃) des Soll-Farbortes (Eₛₒₗₗ₃) auf einen Wert (c'₀₃) derart vergrößert und die vorgegebene Toleranz (Eₜₒₗₗ) auf eine korrigierte Toleranz (E'ₜₒₗ₃) derart verkleinert wird, daß der Farbumschlag minimal wird, und die korrigierte Toleranz (E'ₜₒₗ₃) auf einen vorgegebenen Grenzwert (E'ₜₒₗ) gesetzt wird und innerhalb der vorgegebenen Toleranz (Eₜₒₗ) liegt, und
e) daß der neue Soll-Farbort (E'ₛₒₗₗ₂, E'ₛₒₗₗ₃) mit der korrigierten Toleranz (E'ₜₒₗ₂, E'ₜₒₗ₃) fortan bei der Steuerung/Regelung der Farbführung verwendet wird.

2. Verfahren nach Anspruch 1,
**dadurch gekennzeichnet**,
- daß für den Fall, daß die Buntheit (c₀₂) des Soll-Farbortes (Eₛₒₗₗ₂) größer oder gleich einer vorgegebenen minimalen Buntheit (cₘᵢₙ) ist,
- ein neuer Soll-Farbort (E'ₛₒₗₗ₂) bestimmt wird, indem die Buntheit (c₀₂) des Soll-Farbortes (Eₛₒₗₗ₂) auf einen Wert (c'₀₂) vergrößert wird, der sich aus der Beziehung${\text{c'}}_{\text{02}} {\text{= (E}}_{\text{tol}} {\text{+ c}}_{\text{02}} \text{) / (1 + sinusα)}$ ergibt, wobei der Winkel α eine vorgegebene maximale zulässige Änderung des Bunttonwinkels (h₀₂) ist, und weiterhin die vorgegebene Toleranz (Eₜₒₗ₂) auf einen Wert (E'ₜₒₗ₂) verringert wird, der sich aus der Beziehung${\text{E'}}_{\text{tol2}} {\text{= (E}}_{\text{tol2}} {\text{+ c}}_{\text{02}} \text{) * (sinusα / 1 + sinusα)}$ ergibt.

3. Verfahren nach Anspruch 1,
**dadurch gekennzeichnet**,
- daß für den Fall, daß die Buntheit (c₀₃) des Soll-Farbortes (Eₛₒₗₗ₃) kleiner als die minimale Buntheit (cₘᵢₙ) ist,
- ein neuer Soll-Farbort (E'ₛₒₗₗ₃) bestimmt wird, indem die Buntheit (c₀₃) des Soll-Farbortes (Eₛₒₗₗ₃) auf einen Wert (c'₀₃) vergrößert wird, der sich aus der Beziehung${\text{c'}}_{\text{03}} {\text{= c'}}_{\text{grenz}} {\text{* c}}_{\text{03}} {\text{/ c}}_{\text{min}}$ ergibt, wobei sich die Buntheit (c'_{grenz}) aus der Beziehung${\text{c}}_{\text{grenz}} {\text{= (E}}_{\text{tol3}} {\text{+ c}}_{\text{min}} \text{) / (1 + sinusα)}$ ergibt, und
weiterhin die vorgegebene Toleranz (Eₜₒₗ₃) auf einen Wert (E'ₜₒₗ₃) verringert wird, der sich aus der Beziehung${\text{E'}}_{\text{tol3}} {\text{= (E}}_{\text{tol3}} {\text{+ c}}_{\text{min}} \text{) * (sinusα / 1 + sinusα)}$ ergibt.

## Claims

1. Method for the control/regulation of the ink feed in a printing machine having a plurality of printing units,
- in which the ink feed can be adjusted in inking zones by means of ink feed elements,
in that a printed image created in the printing machine is measured photoelectrically at least at one measurement point selected per inking zone,
the actual colour locus being determined from the measured values and compared with a desired colour locus of a prescribed colour space,
and, in the event of a colour offset between actual and desired colour locus, control data for the ink feed elements being calculated and led to the individual printing units in such a way that the colour offset between actual colour locus and desired colour locus becomes a minimum,
characterized
a) in that a measurement point is selected, whose desired colour locus (Eₛₚ₂, Eₛₚ₃) having a chroma (c₀₂, c₀₃), a hue angle (h₀₂, h₀₃) and a lightness (L₀₂, L₀₃) lies in the vicinity of the neutral axis (L, 0, 0) of the colour space,
b) in that a prescribed tolerance (Eₜₒₗ) is assigned to the desired colour locus (Eₛₚ₂, Eₛₚ₃),
c) in that for the case in which the chroma (c₀₂) of the desired colour locus (Eₛₚ₂) is greater than or equal to a prescribed minimum chroma (cₘᵢₙ) and less than a prescribed maximum chroma (cₘₐₓ),
- a new desired colour locus (E'ₛₚ₂) is determined, in that the chroma (c₀₂) of the desired colour locus (Eₛₚ₂) is increased to a value (c'₀₂) and the prescribed tolerance (Eₜₒₗ) is reduced to a corrected tolerance (E'ₜₒₗ₂), both in such a way that no colour change occurs and the corrected tolerance (E'ₜₒₗ₂) becomes a maximum and lies within the prescribed tolerance (Eₜₒₗ),
d) in that for the case in which the chroma (c₀₃) of the desired colour locus (Eₛₚ₃) is less than the minimum chroma (cₘᵢₙ),
- a new desired colour locus (E'ₛₚ₃) is determined, in that the chroma (c₀₃) of the desired colour locus (Eₛₚ₃) is increased to a value (c'₀₃) and the prescribed tolerance (Eₜₒₗ) is reduced to a corrected tolerance (E'ₜₒₗ₃), both in such a way that the colour change becomes a minimum, and the corrected tolerance (E'ₜₒₗ₃) is set to a prescribed limiting value (E'ₜₒₗ) and lies within the prescribed tolerance (Eₜₒₗ), and
e) in that the new desired colour locus (E'ₛₚ₂, E'ₛₚ₃) with the corrected tolerance (E'ₜₒₗ₂, E'ₜₒₗ₃) is henceforth used in the control/regulation of the ink feed.

2. Method according to Claim 1,
characterized
- in that for the case in which the chroma (c₀₂) of the desired colour locus (Eₛₚ₂) is greater than or equal to a prescribed minimum chroma (cₘᵢₙ),
- a new desired colour locus (E'ₛₚ₂) is determined, in that the chroma (c₀₂) of the desired colour locus (Eₛₚ₂) is increased to a value (c'₀₂) which results from the relationship${\text{c'}}_{\text{02}} {\text{= (E}}_{\text{tol}} {\text{+ c}}_{\text{02}} \text{) / (1 + sinα),}$ where the angle α is a predetermined maximum permissible change in the hue angle (h₀₂), and furthermore the prescribed tolerance (Eₜₒₗ₂) is reduced to a value (E'ₜₒₗ₂) which results from the relationship${\text{E'}}_{\text{tol2}} {\text{= (E}}_{\text{tol2}} {\text{+ c}}_{\text{02}} \text{) * (sinα / (1 + sinα)).}$

3. Method according to Claim 1,
characterized
- in that for the case in which the chroma (c₀₃) of the desired colour locus (Eₛₚ₃) is less than the minimum chroma (cₘᵢₙ),
- a new desired colour locus (E'ₛₚ₃) is determined, in that the chroma (c₀₃) of the desired colour locus (Eₛₚ₃) is increased to a value (c'₀₃) which results from the relationship${\text{c'}}_{\text{03}} {\text{= c'}}_{\text{limit}} {\text{* c}}_{\text{03}} {\text{/ c}}_{\text{min}} \text{,}$ where the chroma (c'ₗᵢₘᵢₜ) results from the relationship${\text{c'}}_{\text{limit}} {\text{= (E}}_{\text{tol3}} {\text{+ c}}_{\text{min}} \text{) / (1 + sinα)}$ and furthermore the prescribed tolerance (Eₜₒₗ₃) is reduced to a value (E'ₜₒₗ₃), which results from the relationship${\text{E'}}_{\text{tol3}} {\text{= (E}}_{\text{tol3}} {\text{+ c}}_{\text{min}} \text{) * (sinα / (1 + sinα)).}$

## Revendications

1. Procédé de commande/réglage de l'acheminement de l'encre dans une machine à imprimer à plusieurs groupes d'impression,
- suivant lequel l'acheminement de l'encre est réglable au moyen des organes d'acheminement de l'encre par zones d'encrage par mesure photoélectrique d'une image d'impression réalisée dans la machine à imprimer en au moins un lieu de mesure sélectionné par zone d'encrage,
le lieu réel de couleur dans le diagramme chromatique étant établi d'après les valeurs mesurées et comparé à un lieu de consigne de couleur d'un espace prescrit de couleur
et, dans le cas d'une différence de teinte entre le lieu réel et le lieu de consigne de couleur, des données de commande destinées aux organes d'acheminement de l'encre sont calculées et envoyées aux groupes individuels d'impression de manière qu'une différence de teinte entre le lieu réel de couleur et le lieu de consigne de couleur dans le diagramme chromatique devienne minimale,
caractérisé,
a) en ce qu'est sélectionné un lieu de mesure dont le lieu de consigne de couleur (E_{cons2}, E_{cons3}) ayant une variété de couleurs (c₀₂, c₀₃), un angle de ton de coloris (h₀₂, h₀₃) et une luminosité (L₀₂, L₀₃) se situe à proximité de l'axe d'achromatisme (L, O, O) de l'espace de couleur,
b) en ce qu'une tolérance prescrite (Eₜₒₗ) est affectée au lieu de consigne de couleur (E_{con2}, E_{cons3}),
c) en ce que, pour le cas dans lequel la variété de couleurs (c₀₂) du lieu de consigne de couleur (E_{cons2}) est supérieure ou égale à une variété minimale prescrite de couleurs (cₘᵢₙ) et inférieure à une variété maximale prescrite de couleurs (cₘₐₓ),
un nouveau lieu de consigne de couleur (E'_{cons2}) est déterminé par agrandissement de la variété de couleurs (c₀₂) du lieu de consigne de couleur (E_{cons2}) à une valeur (c'₀₂) et par réduction de la tolérance prescrite (Eₜₒₗ) à une tolérance corrigée (E'ₜₒₗ₂) de manière qu'aucun virage couleur n'apparaisse et que la tolérance corrigée (E'ₜₒₗ₂) devienne maximale et se situe à l'intérieur d'une tolérance prescrite (Eₜₒₗ),
d) en ce que, dans le cas dans lequel la variété de couleurs (c₀₃) du lieu de consigne de couleur (E_{cons3}) est plus petite que la variété minimale de couleurs (Cₘᵢₙ),
- un nouveau lieu de consigne de couleur (E'_{cons3}) est déterminé par agrandissement de la variété de couleurs (c₀₃) du lieu de consigne de couleur (E_{cons3}) à une valeur (c'₀₃) et la tolérance prescrite (Eₜₒₗ) est réduite à une tolérance corrigée (E'ₜₒₗ₃) de manière que le virage de couleur soit minimale et la tolérance corrigée (E'ₜₒₗ₃) soit placée à un seuil prescrit (E'ₜₒₗ) et se situe à l'intérieur d'une tolérance prédéterminée (Eₜₒₗ) et
e) en ce que le nouveau lieu de consigne de couleur (E'_{cons2,}, E'_{cons3}) ayant la tolérance corrigée (E'ₜₒₗ₂, E'ₜₒₗ₃) est utilisé désormais pour la commande/le réglage de l'acheminement de l'encre.

2. Procédé selon la revendication 1, caractérisé
- en ce que, pour le cas dans lequel la variété de couleurs (c₀₂) du lieu de consigne de couleur (E_{cons2}) est plus grande que ou égale à une variété minimale prescrite de couleurs (cₘᵢₙ),
- un nouveau lieu de consigne de couleur (E'_{cons2}) est déterminé par agrandissement de la variété de couleurs (c₀₂) du lieu de consigne de couleur (Eₓₒₙₛ₂) à une valeur (c'₀₂) qui résulte de la relation${\text{c'}}_{\text{02}} {\text{= (E}}_{\text{tol}} {\text{+ c}}_{\text{02}} \text{) / (1 + sinus α ),}$ l'angle α étant une variation admissible maximale prescrite de l'angle du ton du coloris (h₀₂) et par ailleurs la tolérance prescrite (Eₜₒₗ₂) étant réduite à une valeur (E'ₜₒₗ₂) qui résulte de la relation${\text{E'}}_{\text{tol2}} {\text{= (E}}_{\text{tol2}} {\text{+ c}}_{\text{02}} \text{) * (sinus α / 1 + sinus α).}$

3. Procédé selon la revendication 1, caractérisé en ce que
dans le cas dans lequel la variété de couleurs (c₀₃) du lieu de consigne de couleur (E_{cons3}) est plus petite que la variété minimale de couleurs (cₘᵢₙ)
- un nouveau lieu de consigne de couleur (E_{cons3}) est déterminé par accroissement de la variété de couleurs (c₀₃) du lieu de consigne de couleur (E_{cons3}) à une valeur (c'₀₃) qui résulte de la relation${\text{c'}}_{\text{03}} {\text{= c'}}_{\text{lim}} {\text{* c}}_{\text{03}} {\text{/ c}}_{\text{min}}$ la variété de couleurs (c'ₗᵢₘ) résultant de la relation${\text{c}}_{\text{lim}} {\text{= (E}}_{\text{tol3}} {\text{+ c}}_{\text{min}} \text{) / (1 + sinus α )}$ et par ailleurs la tolérance prescrite (Eₜₒₗ₃) étant réduite à une valeur (E'ₜₒₗ₃) qui résulte de la relation${\text{E'}}_{\text{tol3}} {\text{=(E}}_{\text{tol3}} {\text{+ c}}_{\text{min}} \text{) * (sinus α / 1 + sinus α).}$
